# EUROPÄISCHE PATENTSCHRIFT

(11) **EP 0 620 030 B1**
(45) Veröffentlichungstag und Bekanntmachung des Hinweises auf die Patenterteilung: **26.08.1998**
(21) Anmeldenummer: 94100150.5
(22) Anmeldetag: 07.01.1994
(51) Int. Cl.: A63C 9/08, A63C 9/084

(54) **Skibindung**
Ski-binding
Fixation de ski

(30) Priorität: 20.02.1993 DE 4305327
(43) Veröffentlichungstag der Anmeldung: 19.10.1994
(73) Patentinhaber: WIRNSBERGER, Peter, D-83334 Inzell (DE)
(72) Erfinder: WIRNSBERGER, Peter, D-83334 Inzell (DE)

(56) Entgegenhaltungen:
- DE-A- 2 802 251
- FR-A- 1 503 849

## Beschreibung

Die Erfindung betrifft eine Skibindung, und zwar den rückwärtigen Teil, der meist Fersenautomat genannt wird, entsprechend dem Oberbegriff des Anspruches 1.

Es sind Skibindugen, im speziellen ,Fersenautomaten, in verschiedenen Ausführungen und mit verschiedenen Bezeichnungen bekannt.

Bekannt ist auch das Patent DE 39 15 678,bei dem die Längsachsen von Ski und Skibindung unterschiedlich sind.

Bei dieser Ausführung wird die gesamte Bindungseinheit durch versetztes montieren von Fersenautomat und Vorderbacken in eine winkelmäßige Abweichung zur Skilängsachse gebracht.
Diese Lösung erscheint mir sicherheitstechnisch und optisch bedenklich.
Zur Aufrechterhaltung der Sicherheit in der Schwungsteuerung ist es notwendig, die Schuhspitze in der Skimitte zu belassen.

Gemeinsam ist allen Fersenautomaten, daß sie für die Aufnahme des rückwärtigen Teiles des Skischuhes gebaut sind und daß der Fersenniederhalter mit der Bindungseinheit zentriert verbunden ist.

Der Erfindung liegt das Problem zugrunde, die natürliche Fußstellung (V-Stellung) in der Verbindung Skibindung zum Ski beizubehalten, einen optimalen Kantengriff zu erreichen, sowie die Sicherheit beim Skilauf zu erhöhen.

Die Aufgabe wird gelöst durch das Kennzeichen des Anspruches 1.

Die natürliche Form des Stehens - Fersen enger zusammen - Zehenspitzen weiter auseinander (V-Stellung) wird bei dieser Erfindung in die Skibindung eingebaut. Durch die natürliche Stellung am Ski entsteht eine entspannte Haltung.

Bei der Schwungsteuerung ergibt sich durch das Versetzen des Fersenniederhalters zur Innenseite eine bessere Belastungsmöglichkeit der Innenkante des Skis.

Die Schwungeinleitung wird nicht negativ beeinflußt, da die Schuhspitze im Zentrum des Skis bleibt.
Dazu ist es nur notwendig, einen Vorderbacken zu montieren, dessen Sohlenhalter sich auf die winkelmäßig verlagerte Stellung des Sohlenvorderteiles einstellen kann.

Nach Schwungauslösung steigert sich aber der Druck des Läufers auf die Innenkante des Skis, wobei dann in der Mitte des Schwunges der höchste Druck auf der Kante herrscht.

Ab diesem Zeitpunkt greift der Vorteil, daß der Fersenniederhalter des Fersenautomats nach innen versetzt wurde.

Man hat automatisch mehr Druck auf der Innenkante, und man kann den Schwung durch diese Position besser aus der Kurve heraus beschleunigen.

Für Skiläufer jeder Könnerklasse ist es wesentlich leichter, den Druck auf die Innenkante des Skis zu bringen.

Es wird zugleich die Gefahr des ungewollten Belastens der Außenkanate (Verschneiden) verringert.

Durch beide Punkte wird somit die Fahrsicherheit erhöht.

Vorteilhafte Ausgestaltungen der Erfindung sind in den Ansprüchen 2 bis 4 angegeben.

Die Ausführungsart nach Anspruch 2 ermöglicht den Bau von Skibindungen - Fersenautomaten - mit verschiedenen seitlichen Abweichungen für die verschiedenen Fußstellungen (V-Stellung) der Menschen.

Eine Weiterbildung nach Anspruch 3 ermöglicht es, durch Verwendung verschiedener Wandstärken des Fersenniederhalters eine Verschiebung der Ferse nach innen zu erreichen.

Eine Ausgestaltungsart nach Anspruch 4 bietet die Möglichkeit, in der Bindungseinheit bereits eine Abweichung zur Seite zu fabrizieren und dadurch den Fersenniederhalter zur jeweiligen Innenseite zu verlegen.

Die Erfindung bietet die Möglichkeit,
den Fersenniederhalter zur Seite zu verdrehen,
um eine gleichmäßige Umschließung des Fersenbereiches des Skischuhes zu erreichen und einen zentrierten Druckpunkt auf diesen auszuüben.

### Zeichnerische Darstellung

Ausführungsbeispiele der Erfindung sind in der Zeichnung schematisch dargestellt.

Es zeigen Figur 1 und 2 eine Draufsicht auf eine Skibindung - Fersenautomat.

Die in Figur 1 gezeigte Ansicht stellt einen linken Fersenautomaten mit Bindungseinheit (3), Verschraubepunkte (6) und Bindungseinheitslängsachse(2) dar, die gegenüber dem Fersenniederhalter (4) und der daraus resultierenden Fersenniederhalterlängsachse (1) eine Abweichung zur Innenseite erhält.

Die in Figur 2 gezeigte Ansicht stellt einen rechten Fersenautomaten mit Bindungseinheit (3), Verschraubepunkte (6) und Bindungseinheitslängsachse(2) dar, die gegenüber dem Fersenniederhalter (4) und der daraus resultierenden Fersenniederhalterlängsachse (1) eine Abweichung zur Innenseite erhält.

## Patentansprüche

1. Skibindungungseinheit (3) mit Fersenautomat - mit Fersenniederhalter (4) ,
dadurch gekennzeichnet,
daß der Fersenniederhalter (4) für den Skischuh mit der Bindungseinheit (3) dezentriert verbunden ist, sodaß die Fersenniederhalterlängsachse (1) in der Skilängsrichtung im Verhältnis zur Bindungseinheitslängsachse (2) eine winkelmäßige Abweichung (5) zur Seite erhält und die Ferse des Skischuhs zur Seite der Bindungseinheitslängsachse versetzt wird.

2. Skibindungseinheit (3) mit Fersenautomat - nach Anspruch 1 dadurch gekennzeichnet, daß die
Dezentrierung des Fersenniederhalters (4) zur Seite variabel verstellbar ist und beliebig fixiert werden kann.

3. Skibindungseinheit (3) mit Fersenautomat - nach Anspruch 1 dadurch gekennzeichnet, daß die
Dezentrierung des Fersenniederhalters (4) zur Seite durch entsprechende Wandstärke des Materials des Fersenniederhalters (4) bewirkt wird.

4. Skibindungseinheit (3) mit Fersenautomat - nach Anspruch 1 dadurch gekennzeichnet, daß die
Dezentrierung des Fersenniederhalters (4) zur Seite an der Bindungseinheit (3) vorgenommen wird

## Claims

1. Ski binding unit (3) with heel automat - with heel restraint (4), marked by means of heel restraint (4) being tied decentralized with the binding unit (3) for the ski boot, resulting in an angular deviation (5) to the side by the heel restraint longitudinal axis (1) in the longitudinal diredtion of the ski in relation to the binding unit longitudinal axis (2), and therefore the heel of the ski boot is being transposed to the side of the binding unit longitude axis.

2. Ski binding unit (3) with heel automat - as per claim 1 marked by means of the decentralization of the heel restraint (4) being set variably in relation to the side and can be fixed at will.

3. Ski binding unit (3) with heel automat - as per claim 1 marked by means of the fact that the decentralization of the heel restraint (4) to the side is being accomplished by the corresponding strength of the wallmaterial of the heel restraint.

4. Ski binding unit (3) with heel automat - as per claim 1 marked by means of the fact that the decentralization of the heel restraint (4) to the side is being done to the binding unit.

## Revendications

1. Unité de la fixation de ski (3) avec automate du talon - avec soutien maintenant le talon. Celles sont les caractéristiques.
Ceci de manière à ce que le soutien du talon (4) de la chaussure de ski forme une unité (3) décentrée (3). L'axe longitudinal (1) est dans la prolongation du ski (2). Ceci permet une déviation de l'angle sur le côté. Le talon de la chaussure de ski (5) est ainsi dans l'axe longitudinal de la fixation.

2. Unité de la fixation de ski (3) avec l'automate du talon - après 1 le soutien du talon (4) est décentré sur le côté et variable à volonté.

3. Unité de la fixation (3) avec l'automate du talon est caractérisée par la position décentrée sur le côté (4) et par une solidité adéquate du matériel du soutien du talon (4).

4. Unité de la fixation de ski et de l'automate du talon (3), caracterisé par le décentré du soutien du talon sur le côté (4) de l'unité de la fixation (3).
